# FASCICULE DE BREVET EUROPEEN

(11) **EP 1 808 817 B1**
(45) Date de publication et mention de la délivrance du brevet: **13.02.2008**
(21) Numéro de dépôt: 05763070.9
(22) Date de dépôt: 24.06.2005
(51) Int. Cl.: G07C 9/00, G07F 7/00, B65D 25/52, G05B 15/00, B25J 9/10

(54) **LECTEUR-RECUPERATEUR DE BRACELETS, POUR LE CONTROLE D'ACCES**
ARMBANDLESER/-KOLLEKTOR FÜR ZUGANGSSTEUERUNG
WRISTBAND READER/COLLECTOR FOR ACCESS CONTROL

(30) Priorité: 27.10.2004 ES 200402584; 28.04.2005 ES 200501042
(43) Date de publication de la demande: 18.07.2007
(73) Titulaire: Ojmar S.A., 20870 Elgoibar (Gipuzkoa) (ES)
(72) Inventeur: ELORZA CRUZ, Aitor, E-20870 Elgoibar (Gipuzkoa) (ES)
(74) Mandataire: Urizar Barandiaran, Miguel Angel
(86) Numéro de dépôt international: PCT/ES2005/000360
(87) Numéro de publication internationale: WO 2006/048474

(56) Documents cités:
- EP-A- 1 210 884
- DE-A1- 4 034 783
- FR-A- 2 874 774
- FR-A1- 2 751 021
- US-A1- 2001 056 313
- US-A1- 2003 016 122

## Description

La présente invention a trait à un lecteur-récupérateur de bracelets, pour contrôle d'accès. Ce lecteur est extérieur à tout élément de contrôle d'accès et il permet d'activer des éléments tels que tourniquets, gâches de portes ou tout autre élément pouvant être contrôlé au moyen de signaux électriques.

On connaît déjà des contrôles d'accès ayant des lecteurs de bracelets ou de cartes. Les Brevets EP0555303; WO99/14456 et EP1236182, parmi bien d'autres, sont des exemples de cette technologie.

FR 2784774 décrit un lecteur-récupérateur de bracelet solidaire du système d'accès, dans lequel la validité du bracelet est vérifiée et un bracelet qui n' est plus réutilisable est conservé par le lecteur.

EP 1210884 décrit un dispositif pour transférer des bracelets vers une unité de lecture.

Dans l'état actuel de la technique, le lecteur et le tour d'accès constituent soit une unité inséparable (comme, par exemple, dans le Brevet EP1236182), soit se basent sur une seule lecture, ce qui nuit clairement à la sécurité intégrale du système, car l'utilisateur ne cesse jamais d'avoir la possibilité réelle d'avoir accès au bracelet (ce qui le rend aisément manipulable).

L'objet de l'invention surmonte cette limitation, car :
a) elle présente une configuration modulaire indépendante de l'accès lui-même avec lequel elle est en rapport. Un même module peut être utilisé successivement pour contrôler des accès différents ;
b) elle dispose de plusieurs niveaux de sécurité, avec plusieurs phases successives de travail pendant, au moins l'une desquelles l'utilisateur n'a pas la possibilité d'accéder au bracelet (et, par conséquent, ne peut pas le manipuler ni altérer le processus sans être détecté et sans que l'anomalie du processus soit indiquée).

Le lecteur-récupérateur de bracelets, pour le contrôle d'accès, selon l'invention, présente une configuration indépendante de l'accès en soi et se compose d'un module ayant, au moins, trois niveaux et pour chacun d'entre eux, au moins, une lecture :
a) une première cavité étant disposée au premier niveau pour insérer le bracelet; avec des moyens pour y faire la lecture et l'admettre, en le dirigeant vers le second niveau, si le bracelet correct a été inséré et se trouve en position correcte, ou le rejeter et le rendre à l'utilisateur, dans le cas contraire ;
b) une seconde cavité étant disposé au deuxième niveau, auquel a accès le bracelet correct dans sa position correcte, le dispositif correspondant étant activé afin de permettre ou de bloquer l'accès de l'utilisateur; et des moyens pour vérifier le type et l'état de réutilisation du bracelet et l'envoyer à
c) un troisième niveau (n₃), où l'on dispose un magasin, inaccessible à l'utilisateur, auquel arrive le bracelet, s'il n'est plus réutilisable ; et un bac de reprise, accessible à l'utilisateur, auquel arrive le bracelet, dans le cas contraire.

Alternativement, le lecteur-récupérateur de bracelets, pour contrôle d'accès, selon l'invention, présente une configuration indépendante de l'accès et se compose d'un module avec, au moins, trois niveaux et pour chacun d'entre eux, au moins, deux lectures différentes, une à chaque niveau ;
a) une première cavité étant disposé au premier niveau, afin d'y insérer le bracelet; avec des moyens pour y faire une première lecture et l'admettre, en le dirigeant au deuxième niveau, si le bracelet correct a été inséré et qu'il se trouve en position correcte, ou le rejeter et le rendre à l'utilisateur, dans le cas contraire ;
b) une seconde cavité étant disposée au deuxième niveau, auquel accède le poignet correct dans une position correcte, avec des moyens pour y faire une deuxième lecture, le dispositif correspondant étant activé pour permettre ou bloquer l'accès de l'utilisateur ; et des moyens pour vérifier le type et l'état de réutilisation du bracelet et l'envoyer à
c) un troisième niveau (n₃), où l'on dispose un magasin, inaccessible à l'utilisateur, auquel arrive le bracelet, s'il n'est plus réutilisable ; et un bac de reprise, accessible à l'utilisateur, auquel arrive le bracelet, dans le cas contraire.

Alternativement, le lecteur-récupérateur de bracelets, pour le contrôle d'accès, selon l'invention, présente une configuration indépendante de l'accès en soi et se compose d'un module (1) avec, au moins, trois niveaux (n₁), (n₂), (n₃), une lecture et plusieurs capteurs de position (S₁), (S₂).

Il se caractérise également par le fait que :
- il dispose, au premier niveau mentionné, de capteurs de position, afin d'éviter l'extraction frauduleuse du bracelet, d'une trappe unidirectionnelle monobasculante, par laquelle arrive le bracelet correct en position correcte, du premier niveau mentionné au deuxième niveau mentionné, après une lecture correcte ;
- Une trappe unidirectionnelle monobasculante est disposée au premier niveau mentionné, par laquelle arrive le bracelet correct dans une position correcte, du premier niveau mentionné au deuxième niveau mentionné, après une première lecture correcte ;
- une trappe unidirectionnelle polybasculante est disposée au deuxième niveau niveau mentionné, par laquelle, en fonction de son angle de pivotement et, après une seconde lecture correcte, arrive un bracelet, du deuxième niveau mentionné soit au magasin mentionné, soit au bac de reprise mentionné, tous les deux étant situés au troisième niveau mentionné ;
- une trappe unidirectionnelle polybasculante est disposée au deuxième niveau mentionné, par laquelle, en fonction de son angle de pivotement et après l'ordre correspondant émis par un PC ou un contrôleur, arrive le bracelet du deuxième niveau mentionné, soit au magasin mentionné, soit au bac de reprise mentionné, les deux étant situés au troisième niveau mentionné ;
- toute information qui est générée lors de la lecture est envoyée à un PC ou un contrôleur, pour qu'il l'administre et, suivant la programmation, décide quoi faire avec le bracelet et avec le contrôle d'accès, en générant, lors de n'importe quelle phase, l'information correspondante à l'utilisateur, en employant des moyens optiques et/ou acoustiques ;
- en cas de tentative d'extraction frauduleuse du bracelet, celle-ci sera détectée par les capteurs et indiquée par des moyens acoustiques.

Pour mieux comprendre l'objet de la présente invention, on a représenté sur les plans une forme préférentielle de réalisation pratique, susceptible de changements accessoires qui n'en dénaturent pas le fondement.

La figure 1 représente, de façon schématique, une vue générale d'un lecteur-récupérateur de bracelets, pour contrôle d'accès selon l'invention, qui comprend une lecture et plusieurs capteurs de position (S₁), (S₂).

La figure 2 représente un diagramme de blocs du lecteur-récupérateur de bracelets, pour la réalisation correspondant à la figure précédente.

La figure 3 représente, de façon schématique, une vue générale d'un lecteur-récupérateur de bracelets, pour contrôle d'accès selon l'invention, similaire à la figure 1, pour un exemple de réalisation qui comprend, au moins, deux lectures différentes.

La figure 4 représente un diagramme de blocs du lecteur-récupérateur de bracelets, pour la réalisation correspondant à la figure 3.

On décrit ci-dessous chacun des exemples de réalisation pratique, non limitative, de la présente invention.

L'objet de l'invention est un lecteur-récupérateur de bracelets, pour contrôle d'accès qui, selon la réalisation des figures 1 et 2, est structuré en un module (1) indépendant de l'accès en soi et qui présente, au moins, trois niveaux différents (n₁), (n₂), (n₃), où a lieu, au moins, une lecture et où l'on vérifie avec, au moins, quatre capteurs de position (S₁), (S₂) la situation du bracelet (2).

Selon l'invention -voir figure 1-, une première cavité (11) à laquelle on accède librement est disposée au premier niveau (n₁) du module (1), cavité où l'utilisateur dépose le bracelet (2) et les moyens (m₁) permettant de faire la lecture du bracelet (2) et de savoir si un bracelet (2) correct a été inséré en position correcte, afin de l'admettre ou de le rejeter, en indiquant à l'utilisateur la raison du refus : bracelet (2) incorrect (pour qu'un autre soit introduit) ou bracelet (2) mal positionné (pour le positionner correctement). Outre cette cavité (11), on dispose des capteurs de position (S₁) nécessaires, si l'on veut éviter l'extraction frauduleuse du bracelet.

Selon l'invention -voir figure 1-, une deuxième cavité (21), située au deuxième niveau (n₂) et à laquelle on accède exclusivement à travers la première cavité (11) et une trappe unidirectionnelle (T₁) consécutive, situées au premier niveau (n₁), est disposée dans le module (1). Les moyens (m₁) mentionnés pour faire la lecture peuvent être une antenne de lecture disposée dans la trappe (T₁). On dépose le bracelet (2) dans cette deuxième cavité (21), si (et seulement si) c'est le bracelet (2) correct et qu'il est dans une position correcte. Dès que le bracelet (2) est détecté dans la deuxième cavité (21) mentionnée, la trappe (T₁) se ferme et empêche l'utilisateur de retirer le bracelet (2).

Cette deuxième cavité (21) comporte des moyens (m₂), (m'₂) associés pour, en fonction des ordres reçus par le PC ou le contrôleur, savoir si le bracelet (2) est utilisable ou pas, ainsi que si sa réutilisation est épuisée ou pas avant et/ou après avoir activé le dispositif (22) correspondant, afin de permettre ou pas un accès ultérieur à l'utilisateur. La situation du bracelet est détectée par un capteur (S₂).

Selon l'invention -voir figure 1-, un magasin (31) et un bac de reprise (32), les deux étant situés à un troisième niveau (n₃) sont disposés dans le module (1), avec une entrée exclusivement accessible à travers la deuxième cavité (21) et une trappe unidirectionnelle (T₂) consécutive, toutes les deux étant situées à un second niveau (n₂). Le bac (32) a une sortie à laquelle l'utilisateur peut accéder librement, et le magasin (31) demeure à l'intérieur (seul le personnel autorisé pouvant y accéder au moyen d'une clé (31 a), lorsque le système ne fonctionne pas).

La trappe unidirectionnelle (T₂) est polybasculante et, après l'ordre d'un PC ou d'un contrôleur, conduit le bracelet (2) vers le bac de sortie (32), s'il est réutilisable et n'est pas épuisé, ou vers le magasin (31), dans le cas contraire. Toute l'information (qui est générée lors de la lecture) est envoyée à ce PC ou contrôleur, pour qu'il l'administre et, selon sa programmation, décide quoi faire avec le bracelet (2) et avec le contrôle d'accès (22) en générant (lors de n'importe quelle phase) l'information correspondante (i) en employant des moyens optiques (viseur) et/ou acoustiques (coups de sifflet ou alarmes).

L'objet de l'invention est un lecteur-récupérateur de bracelets, pour contrôle d'accès qui, selon la réalisation des figures 3 et 4, est structuré en un module (1) indépendant de l'accès lui-même et qui présente, au moins, trois niveaux différents (n₁), (n₂), (n₃) où ont lieu, au moins, deux lectures différentes du bracelet (2), une à chaque niveau (c'est-à-dire au moins deux lectures différentes à, au moins, deux niveaux différents).

Selon l'invention -voir figure 3-, une première cavité (11), à laquelle on accède librement et où l'utilisateur dépose le bracelet (2) est disposée dans le module (1). Cette première cavité (11) comporte des moyens (m₁) associés, pour faire une première lecture du bracelet (2) et savoir si un bracelet (2) correct a été inséré en position correcte, pour l'accepter ou le refuser, en indiquant à l'utilisateur la raison du refus : bracelet (2) incorrect (pour qu'un autre soit introduit) ou bracelet (2) mal positionné (pour qu'il soit positionné correctement).

Selon l'invention -voir figure 3-, une deuxième cavité (21), située au deuxième niveau (n₂) et accessible exclusivement à travers la première cavité (11) et une trappe unidirectionnelle (T₁) consécutive, situées au premier niveau (n₁) est disposée dans le module (1). Dans cette deuxième cavité (21), on dépose le bracelet (2) si (et seulement si) c'est le bracelet (2) correct et qu'il se trouve dans une position correcte. Dès que le bracelet (2) est détecté dans cette deuxième cavité (21), la trappe (T₁) se ferme et empêche l'utilisateur de retirer le bracelet (2).

Cette deuxième cavité (21) comporte des moyens (m₂), (m'₂) associés, pour faire une seconde lecture du bracelet (2) et savoir si le bracelet (2) est réutilisable ou pas, ainsi que si sa réutilisation et épuisée ou pas, avant et/ou après avoir activé le dispositif (22) correspondant, afin de permettre ou pas un accès ultérieur à l'utilisateur.

Selon l'invention -voir figure 3-, un magasin (31) et un bac de reprise (32), les deux étant situés au troisième niveau (n₃), avec une entrée accessible exclusivement à travers la deuxième cavité (21) et une trappe unidirectionnelle (T₂) consécutive, les deux étant situées au deuxième niveau (n₂) sont disposés dans le module (1). Le bac (32) comporte une sortie à laquelle peut accéder librement l'utilisateur, et le magasin reste à l'intérieur (ne pouvant y accéder que le personnel autorisé au moyen d'une clé (31 a), lorsque le système ne fonctionne pas).

La trappe unidirectionnelle (T₂) est polybasculante et, après une seconde lecture correcte, conduit le bracelet (2) jusqu'au bac de sortie (32), s'il est réutilisable et n'est pas épuisé, ou vers le magasin (31), dans le cas contraire. Toute l'information (qui est générée lors de ces lectures) est envoyée à un PC ou à un tourniquet, pour qu'il l'administre et, selon sa programmation, décide quoi faire avec le bracelet (2) et avec le contrôle d'accès (22), en générant (lors de n'importe quelle phase), l'information (i) correspondante, en employant des moyens optiques (viseur) et/ou acoustiques (coups de sifflet ou alarmes).

## Revendications

1. Lecteur-récupérateur de bracelets, pour contrôle d'accès, qui présente une configuration indépendante de l'accès lui-même et qui se compose d'un module (1) comprenant, au moins, trois niveaux (n₁), (n₂), (n₃), où a lieu, au moins, une lecture, comprenant
a) une première cavité étant disposée au premier niveau (n₁) pour insérer le bracelet (2); avec des moyens (m₁) pour y faire la lecture et l'admettre en le dirigeant vers le deuxième niveau (n₂), si le bracelet (2) a été inséré et qu'il se trouve dans une position correcte, ou le rejeter et le rendre à l'utilisateur, dans le cas contraire ;
b) une seconde cavité (21) étant disposée au deuxième niveau (n₂), à laquelle accède le bracelet (2) correct en position correcte, avec des moyens (m₂) qu'active le dispositif (22) correspondant, afin de permettre ou de bloquer l'accès de l'utilisateur ; et des moyens (m'₂) pour vérifier le type et l'état de réutilisation du bracelet (2) et l'envoyer à :
c) un troisième niveau (n₃), où l'on dispose un magasin (31) inaccessible à l'utilisateur, auquel arrive le bracelet (2), s'il n'est plus réutilisable ; et un bac de reprise (32), accessible à l'utilisateur, auquel arrive le bracelet (2), dans le cas contraire.

2. Lecteur-récupérateur de bracelets, pour contrôle d'accès, selon la revendication 1, **se caractérisant par le fait qu'**il présente une configuration indépendante de l'accès et se compose d'un module (1) avec, au moins, trois niveaux (n₁), (n₂), (n₃), et y ayant, au moins, deux lectures différentes, une à chaque niveau ;
a) une première cavité (11) étant disposée au premier niveau (n₁) pour insérer le bracelet (2); avec des moyens (m₁), (m'₁) pour y faire une première lecture et l'admettre en le dirigeant vers le deuxième niveau (n₂), si le bracelet (2) correct a été inséré et qu'il se trouve dans une position correcte, ou le rejeter et le rendre à l'utilisateur, dans le cas contraire ;
b) une seconde cavité (21) étant disposée au deuxième niveau (n₂), à laquelle accède le bracelet (2) correct en position correcte, avec des moyens (m₂), pour y faire une deuxième lecture, le dispositif (22) correspondant étant activé, pour permettre ou bloquer l'accès de l'utilisateur ; et des moyens (m'₂) pour vérifier le type et l'état de réutilisation du bracelet (2) et l'envoyer à :
c) un troisième niveau (n₃), où l'on dispose un magasin (31), inaccessible à l'utilisateur, auquel arrive le bracelet (2), s'il n'est plus réutilisable ; et un bac de reprise (32), auquel peut avoir accès l'utilisateur, où arrive le bracelet (2), dans le cas contraire.

3. Lecteur-récupérateur de bracelets, pour contrôle d'accès, selon la revendication 1, **se caractérisant par le fait qu'**il présente une configuration indépendante de l'accès et qu'il se compose d'un module (1) avec, au moins, trois niveaux (n₁), (n₂), (n₃), une lecture et plusieurs capteurs de position (S₁), (S₂).

4. Lecteur-récupérateur de bracelets, pour contrôle d'accès, selon les revendications 1 et 3, **se caractérisant par le fait qu'**au premier niveau (n₁), des capteurs (S₁) de position sont disposés, afin d'éviter l'extraction frauduleuse du bracelet ainsi qu'une trappe unidirectionnelle monobasculante (T₁) par laquelle accède le bracelet correct en position correcte, du premier niveau (n₁) mentionné au deuxième niveau (n₂), après une lecture correcte.

5. Lecteur-récupérateur de bracelets, pour contrôle d'accès, selon les revendications 1, 3 et 4, **se caractérisant par le fait qu'**au deuxième niveau (n₂), on dispose une trappe unidirectionnelle polybasculante (T₂) par laquelle, en fonction de son angle de pivotement, arrive le bracelet du deuxième niveau (n₂) mentionné, soit au magasin (31) mentionné, soit au bac de reprise (32) mentionné, tous les deux étant situés au troisième niveau (n₃) mentionné.

6. Lecteur-récupérateur de bracelets, pour contrôle d'accès, selon les revendications 1 et 3 à 5, **se caractérisant par le fait que** les moyens (m₁) cités consistent en une antenne de lecture, disposée dans la trappe monobasculante (T₁).

7. Lecteur-récupérateur de bracelets, pour contrôle d'accès, selon les revendications 1 et 2, **se caractérisant par le fait que** l'on dispose une trappe unidirectionnelle monobasculante (T₁) par laquelle arrive le bracelet correct en position correcte, du premier niveau (n₁) mentionné au deuxième niveau (n₂) mentionné, après une première lecture correcte.

8. Lecteur-récupérateur de bracelets, pour contrôle d'accès, selon les revendications 1, 2 et 7, **se caractérisant par le fait que** l'on dispose une trappe unidirectionnelle polybasculante (T₂) par laquelle, en fonction de son angle de pivotement, et après une deuxième lecture correcte, arrive le bracelet du deuxième niveau (n₂) mentionné, soit au magasin (31) mentionné, soit au bac de reprise (32) mentionné, tous les deux étant situés au troisième niveau (n₃) mentionné.

9. Lecteur-récupérateur de bracelets, pour contrôle d'accès, selon l'une quelconque des revendications antérieures, **se caractérisant par le fait que** les moyens (m₂), (m'₂) cités sont un PC ou un contrôleur.

10. Lecteur-récupérateur de bracelets, pour contrôle d'accès, selon l'une quelconque des revendications antérieures, **se caractérisant par le fait que** toute information qui est générée lors de la/des lecture(s) mentionnée(s) est envoyée au PC ou au contrôleur (m₂), pour qu'il l'administre et, selon la programmation, décide quoi faire avec le bracelet et avec le contrôle d'accès (22), en générant, lors de n'importe quelle phase, l'information (i) correspondante à l'utilisateur, en employant des moyens optiques et/ou acoustiques.

## Claims

1. Wristband reader/collector for access control, with a completely separate configuration from the access point itself, which consists of a module (1) comprising at least three different levels (n₁), (n₂), (n₃), with at least one read device, including:
a) an initial cavity (11) in the first level (n₁) for inserting the wristband (2), containing the devices (m₁) required to read it, and to receive and transfer it to the second level (n₂) if the correct wristband (2) has been inserted and is in the right position, or else to reject it and return it the user where this is not the case;
b) a second cavity (21) in the second level (n₂), reached by the correct wristband (2) in the correct position, by means of the devices (m₂) activated by the appropriate mechanism (22) for allowing or barring access to the user; along with the devices (m'₂) to check the type and state of re-use of the wristband (2) and send it to
c) a third level (n₃), containing a storage box (31), which cannot be accessed by the user, which receives wristbands (2) that cannot be re-used any further; and a collection tray (32), which can be accessed by the user, to receive wristbands (2) that can be re-used again.

2. Wristband reader/collector for access control, which, according to claim 1, is **characterised by** the fact that it has a configuration that is completely separate from the access point and consists of a module (1) comprising at least three levels (n₁), (n₂), (n₃), with each level containing a minimum of two different read devices:
a) with an initial cavity (11) in the first level (n₁) to insert the wristband (2); along with the devices (m₁), (m'₁) to carry out a preliminary reading and receive the wristband and transfer it to the second level (n₂) if the correct wristband (2) is inserted in the correct position, or to reject it and return it to the user where this is not the case;
b) with a second cavity (21) in the second level (n₂), to receive the correct wristband (2) in the correct position, and the devices (m₂) to take a second reading, activating the appropriate mechnanism (22) to allow or bar the user from access; along with the devices (m'₂) to check the type and state of re-use of the wristband (2) and send it to
c) a third level (n₃), containing a storage box (31), which cannot be accessed by the user, receiving wristbands (2) that cannot be used again; and a collection tray (32), which can be accessed by the user, receiving wristbands (2) that can be re-used again.

3. Wristband reader/collector for access control, which, according to claim 1, is **characterised by** the fact that it has a configuration that is completely separate from the access point itself and consists of a module (1) comprising at least three levels (n1 ), (n2), (n3), a read device and several position sensors (S1), (S₂).

4. Wristband reader/collector for access control, which, according to claims 1 and 3, is **characterised by** the fact that the first level (n₁) contains position sensors (S₁) to prevent wristbands from being removed by fraudulent means along with a hatch (T₁) with a one-way tilt mechanism in a single direction to receive correct wristbands in the correct position from the aforementioned first level (n₁) passing them on to the second level (n₂), once they have been read correctly.

5. Wristband reader/collector for access control, which, according to claims 1, 3 and 4, is **characterised by** the fact that the second level (n₂) contains a hatch with a two-way tilt mechanism (T₂) in a single direction which, depending on its tilt angle, receives the wristband from the aforementioned second level (n₂) and sends it either to the aforementioned storage box (31) or else to the aforementioned collection tray (32), which are both located at the aforementioned third level (n₃).

6. Wristband reader/collector for access control, which, according to claims 1 and 3 to 5, is **characterised by** the fact that the aforementioned devices (m₁) comprise a reading anther, arranged on the one-way hatch mechanism (T₁).

7. Wristband reader/collector for access control, which, according to claims 1 and 2, is **characterised by** the fact that it contains a hatch with a one-way tilt mechanism in a single direction (T₁) receiving the correct wristbands in the correct position from the aforementioned first level (n₁) and passing them on to the second level (n₂), once a preliminary reading has been taken correctly.

8. Wristband reader/collector for access control, which, according to claims 1, 2 and 7, is **characterised by** the fact that it contains a two-way tilt mechanism in a single direction (T₂) which, depending on its tilt angle and once a second reading has been taken correctly, receives the wristband from the aforementioned second level (n₂) and either sends it to the aforementioned storage box (31) or else to the aforementioned collection tray (32), which are both located at the aforementioned third level (n₃).

9. Wristband reader/collector for access control, which, according to any of the aforementioned claims, is **characterised by** the fact that the devices (m₂) and (m'₂) previously mentioned consist of a PC or a controller.

10. Wristband reader/collector for access control, which, according to any of the aforementioned claims, is **characterised by** the fact that all data generated in the aforementioned reading(s) are sent to the PC or to the controller (m₂), for processing, to determine what should be done wtih the wristband in accordance with the program, and also with respect to access control (22), generating the appropriate information (i) for the user throughout all the various stages, by means of optic and/or accoustic signals.

## Patentansprüche

1. Armbandlese- / -rückholgerät als Zutrittskontrolle mit getrennter Konfiguration für den eigentlichen Zutritt aus einem Modul (1) mit mindestens drei Stufen (n₁), (n₂), (n₃), zu denen mindestens eine Einlesestufe gehört, bestehend aus
a) einem ersten Hohlraum (11) auf der ersten Stufe (n₁) zum Einführen des Armbands (2); mit Mitteln (m₁), um darin das Einlesen und die Annahme vorzunehmen und das Armband auf die zweite Stufe (n₂) zu senden, wenn das richtige Armband (2) in der richtigen Stellung eingeführt wurde, oder es andernfalls zurückzuweisen und dem Anwender zurückzugeben;
b) einem zweiten Hohlraum (21) auf der zweiten Stufe (n₂), in den das richtige Armband (2) mit der richtigen Stellung gelangt, mit Mitteln (m₂), die die entsprechende Vorrichtung (22) auslösen, um dem Anwender Zutritt zu gewähren oder zu verwehren; sowie Mitteln (m'₂), um die Art und den Wiederverwendungszustand des Armbands (2) zu prüfen und es
c) auf eine dritte Stufe (n₃) zu senden, in der ein für den Anwender unzugängliches Lager (31) vorhanden ist, in das das Armband (2) gelangt, wenn es nicht wieder verwendet werden kann; sowie ein für den Anwender zugängliches Entnahmetablett (32), auf das das Armband (2) andernfalls gelangt.

2. Armbandlese- / -rückholgerät als Zutrittskontrolle laut Patentanspruch 1, das sich **dadurch kennzeichnet, dass** es eine getrennte Konfiguration für den eigentlichen Zutritt besitzt, welche aus einem Modul (1) mit mindestens drei Stufen (n₁), (n₂), (n₃) besteht, in denen mindestens zwei verschiedene Einlesefunktionen, je eine auf jeder Stufe, erfolgen:
a) dazu ist auf der ersten Stufe (n₁) ein erster Hohlraum (11) zum Einführen des Armbands (2) vorhanden; mit Mitteln (m₁), (m'₁), um darin das erste Einlesen und die Annahme vorzunehmen, und das Armband zur zweiten Stufe (n₂) weiterzuleiten, wenn das richtige Armband (2) in der richtigen Stellung eingeführt wurde, oder es andernfalls zurückzuweisen und dem Anwender zurückzugeben;
b) auf der zweiten Stufe (n₂) ein zweiter Hohlraum (21) vorhanden ist, in den das richtige Armband (2) mit der richtigen Stellung gelangt, mit Mitteln (m₂), um ein zweites Einlesen vorzunehmen, indem die entsprechende Vorrichtung (22) ausgelöst wird, um dem Anwender den Zutritt zu gewähren oder zu verwehren; sowie Mitteln (m'₂), um die Art und den Wiederverwendungszustand des Armbands (2) zu prüfen und es
c) auf eine dritte Stufe (n₃) zu senden, in der ein für den Anwender unzugängliches Lager (31) vorhanden ist, in das das Armband (2) gelangt, wenn es nicht wieder verwendet werden kann; sowie ein für den Anwender zugängliches Entnahmetablett (32), auf das das Armband (2) andernfalls gelangt.

3. Armbandlese- / -rückholgerät als Zutrittskontrolle, laut Patentanspruch 1, das sich **dadurch kennzeichnet, dass** es eine getrennte Konfiguration für den eigentlichen Zutritt besitzt und aus einem Modul (1) mit mindestens drei Stufen (n₁), (n₂), (n₃), einer Einlesefunktion und mehreren Stellungssensoren (S₁), (S₂) besteht.

4. Armbandlese- / -rückholgerät als Zutrittskontrolle, laut Patentansprüchen 1 und 3, das sich **dadurch kennzeichnet, dass** auf der ersten Stufe (n₁) Stellungssensoren (S₁) vorhanden sind, um die betrügerische Entnahme des Armbands zu verhindern, sowie eine in eine Richtung einfach drehende Klappe (T₁), über die das richtige Armband mit der richtigen Stellung von der besagten ersten Stufe (n₁) nach einem ordnungsgemäßen Einlesen auf die besagte zweite Stufe (n₂) gelangt.

5. Armbandlese- / -rückholgerät als Zutrittskontrolle, laut Patentansprüchen 1, 3 und 4, das sich **dadurch kennzeichnet, dass** auf der zweiten Stufe (n₂) eine in eine Richtung mehrfach drehende Klappe (T₂) vorhanden ist, über die das Armband entsprechend seines Pivotierungswinkels von der besagten zweiten Stufe (n₂) entweder in das besagte Lager (31), oder auf das besagte Entnahmetablett (32), die sich beide auf der besagten dritten Stufe (n₃) befinden, gelangt.

6. Armbandlese- / -rückholgerät als Zutrittskontrolle laut Patentansprüchen 1 und 3 bis 5, das sich **dadurch kennzeichnet, dass** die besagten Mittel (m₁) eine Einleseantenne sind, die auf der einfach drehenden Klappe (T₁) angeordnet ist.

7. Armbandlese- / -rückholgerät als Zutrittskontrolle, laut Patentansprüchen 1 und 2, das sich **dadurch kennzeichnet, dass** eine in eine Richtung einfach drehende Klappe (T₁) vorhanden ist, über die das richtige Armband mit der richtigen Stellung von der besagten ersten Stufe (n₁) nach einem ordnungsgemäßen ersten Einlesen auf die besagte zweite Stufe (n₂) gelangt.

8. Armbandlese- / -rückholgerät als Zutrittskontrolle, laut Patentansprüchen 1, 2 und 7, das sich **dadurch kennzeichnet, dass** eine in eine Richtung mehrfach drehende Klappe (T₂) vorhanden ist, über die das Armband entsprechend seines Pivotierungswinkels und nach einem ordnungsgemäßen zweiten Einlesen von der besagten zweiten Stufe (n₂) entweder in das besagte Lager (31), oder auf das besagte Entnahmetablett (32), die sich beide auf der besagten dritten Stufe (n₃) befinden, gelangt.

9. Armbandlese- / -rückholgerät als Zutrittskontrolle, laut einem beliebigen der obigen Patentansprüche, das sich **dadurch kennzeichnet, dass** die besagten Mittel (m₂), (m'₂) ein PC oder ein Steuergerät sind.

10. Armbandlese- / -rückholgerät als Zutrittskontrolle, laut einem beliebigen der obigen Patentansprüche, das sich **dadurch kennzeichnet, dass** die gesamten Informationen, die bei der / den besagten Einlesefunktion /en entstehen, an den PC oder das Steuergerät (m₂) gesendet werden, um dort verarbeitet zu werden und entsprechend der Programmierung entschieden wird, was mit dem Armband und der Zutrittskontrolle (22) geschehen soll, wobei die entsprechenden Informationen (i) in allen Phasen anhand optischer u. / o. akustischer Mittel für den Anwender erzeugt werden.
